# NEUE EUROPÄISCHE PATENTSCHRIFT

(11) **EP 0 116 124 B2**
(45) Veröffentlichungstag und Bekanntmachung des Hinweises auf die Entscheidung über den Einspruch: **04.11.1992**
(45) Hinweis auf die Patenterteilung: 28.05.1986
(21) Anmeldenummer: 83110893.1
(22) Anmeldetag: 02.11.1983
(51) Int. Cl.: B65B 53/06

(54) **Verfahren und Vorrichtung zum Einschrumpfen einer Schrumpfhaube, die über einen insbesondere palettierten Gutstapel gezogen ist**
Method and device for shrinking a shrinkable hood drawn over a stack of goods
Procédé et dispositif pour la rétraction d'une housse rétractable qui est tirée au dessus d'une pile d'articles

(30) Priorität: 30.12.1982 DE 8236854 U
(43) Veröffentlichungstag der Anmeldung: 22.08.1984
(73) Patentinhaber: MSK-Verpackungs-Systeme Gesellschaft mit beschränkter Haftung, D-47515 Kleve (DE)
(72) Erfinder: Hannen, Reiner W., D-4180 Goch (DE)
(74) Vertreter: Stark, Walter, Dr.-Ing.

(56) Entgegenhaltungen:
- GB-A- 2 014 106
- GB-A- 2 078 658
- Zeitschrift "Neue Verpackung"; 11/1968; S. 1646, 1648 und 1650;
- Zeitschrift "Neue Verpackung"; 4/1969; S. 480, 482, 484 und 486;
- Zeitschrift "Transport und Lagern", 3/1970, S. 83 bis 87;

## Beschreibung

Die Erfindung betrifft ein Verfahren zum Einschrumpfen einer Schrumpfhaube, die über einen insbesondere palettierten Gutstapel gezogen und mit ihrem freien Öffnungsrand am unteren Ende des Gutstapels oder an der Palette festgelegt wird sowie dann von außen mit Wärmeenergie beaufschlagt wird. Ein Solches Verfahren ist aus der GB-A-2 014 106 bekannt. Die Erfindung betrifft auch eine Vorrichtung zur Durchführung des Verfahrens.

Für Lagerhaus- und Transportzwecke werden in Kleingebinden verpackte Güter oder auch Stückgüter auf einer Palette gestapelt. Der Gutstapel wird mit einer Schrumpfhaube überzogen, die dann durch Zufuhr von Wärmeenergie geschrumpft wird und sich fest an den Gutstapel anlegt, diesen schützt und hält. Damit die Schrumpfhaube während des Schrumpfvorganges sich nicht verschiebt und auch eine Verbindung zur Palette herstellt, wird die Schrumpfhaube während des Einschrumpfens. im unteren Bereich des Gutstapels oder an der Palette festgehalten.

Vielfach sind Kleingebinde, wie Flaschen, Kartons oder andere kleine Stückgüter ihrerseits in Kunststofffolien verpackt. Wenn ein aus derartigen Teilen gebildeter Gutstapel mit einer Schrumpffolie überzogen wird und diese Schrumpffolie eingeschrumpft wird, dann besteht die Gefahr, daß die Schrumpffolie mit dem Verpackungsmaterial verschweißt. Das führt zu Problemen beim Entladen der Palette.

Zur Vermeidung dieser Probleme ist es bekannt, die Kleingebinde in PVC-Folie zu verpacken, welches mit dem Material der Schrumpfhaube nicht verschweißt. PVC-Folien sind aber teuer, und die Abfallbeseitigung von PVC ist problematisch.

Daneben ist es auch bekannt, die Kleingebinde mit Folienmaterial zu verpacken, das eine größere Dicke besitzt als das Material der Schrumpfhaube. Auch das vergrößert die Kosten.

Wenn man unter der Schrumpfhaube eine Haube aus Trennfolie anordnet, müssen für das Verpacken des palettierten Gutstapels zusätzliche Zeit und zusätzliche Kosten aufgewendet werden.

Bei Einsatz von Schrumpfhauben aus sogenannten Trennschichtfolien, - das sind zwei-oder mehrschichtige koextrudierte Folien -, wird zwar Zeit eingespart, es müssen aber die zusätzlichen Kosten für die Trennschichtfolie aufgebracht werden. Außerdem hat die Innenlage der Schrumpfhaube aus Trennschichtfolie einen höheren Schmelzpunkt, weshalb die Schrumpfeigenschaften in dieser Folie schlechter sind als die einer Schrumpfhaube aus einfacher Folie. Die Innenfolie bremst nämlich das Einschrumpfen der üblicherweise aus PE bestehenden Schrumpfhaube.

Beim Schrumpfen in einem Schrumpfofen oder einem Schrumpftunnel ist es bekannt (DE-Z. "Transport und Lagern", 3/1970, Seiten 83 - 87), mit einem ersten, von oben nach unten geführten Luftstrom und mit einem zweiten Luftstrom zu arbeiten, der die Schrumpfhaube aufbläht, so daß sie beim Abkühlen außerhalb des Schrumpfofens freihänged und gleichmäßig schrumpfen kann. Dabei ist der vom zweiten Luftstrom erzeugte Überdruck aber so groß, daß er die Wirkung der Schrumpfspannungen übersteigt.

Der Erfindung liegt deswegen die Aufgabe zugrunde, ein Verfahren und eine Vorrichtung der eingangs beschriebenen Gattung anzugeben, mit dem Schrumpfhauben, die insbesondere aus PE bestehen, auch über einen Gutstapel eingeschrumpft werden können, dessen Kleingebinde ihrerseits in PE verpackt sind.

Diese Aufgabe wird bei dem Verfahren der eingangs beschriebenen Gattung dadurch gelöst. daß der von der Schrumpfhaube umschlossene Raum mit Frischluft unter Überdruck gesetzt wird, bis die Schrumpfhaube sich aufbläht, wobei der Überdruck geringer ist als die zu erwartenden Schrumpfspannungen, und daß die Schrumpfhaube dann unterAufrechterhaltung des Überdrucks von außen mit Wärmeenergie beaufschlagt wird.

Bei dem erfindungsgemäßen Verfahren werden die Wandungen der Schrumpfhaube während des Einschrumpfens im Abstand von den Wandungen des Gutstapels gehalten, so daß ein Verschweißen des Materials der Schrumpfhaube mit dem Verpackungsmaterial der Kleingebinde, die den Gutstapel bilden, weitgehend ausgeschlossen ist. Da der Überdruck innerhalb der Schrumpfhaube durch Zufuhrvon Frischluft erfolgt, werden die Außenwandungen des Gutstapels zusätzlich auch gekühlt, so daß sie gar nicht die Temperatur der Schrumpfhaube annehmen können.

Insbesondere soll der freie Öffnungsrand der Schrumpfhaube unter der Palette festgelegt werden und soll gegen die Unterseite der Palette ein Luftstrahl geblasen werden. Da die Paletten Stützfüße besitzen, die im Abstand voneinander angeordnet sind, kann die gegen die Unterseite der Palette geblasene Luft zwischen den Stützfüßen austreten und unter die Schrumpfhaube gelangen, deren freier Öffnungsrand zwischen der Unterseite der Stützfüße und einer Transportebene, die beispielsweise von den Bahnen eines Kettenförderers gebildet wird, eingeklemmt ist.

Die Wärmeenergie zum Einschrumpfen der Schrumpfhaube wird zweckmäßig mit einem Heißgasstrahl zugeführt, der aus einem um den palettierten Gutstapel herumführbaren Heißgasmast austritt. Über die Höhe eines solchen Heißgasmastes verteilt sind verschiedene Brenner, die gegebenenfalls auch unabhängig voneinander gesteuert werden können. Insoweit besteht auch die Möglichkeit, die Zufuhr von Wärmeenergie im Bereich der Kanten des Gutstapels zu reduzieren, denn im Bereich der Kanten des Gutstapels liegt die Schrumpfhaube am Gutstapel an oder legt sich die Schrumpfhaube während des Einschrumpfens frühzeitig an. Durch Reduzierung der Zufuhr von Wärmeenergie in diesen Bereichen kann auch dort das Verschweißen des Schrumpfhaubenmaterials mit dem Verpackungsmaterial der Kleingebinde verhindert werden.

Eine Vorrichtung zur Durchführung des Verfahrens weist in der Regel einen Kettenförderer und einen im Bereich des Kettenförderers angeordneten Heißgasmast auf (GB-A-20 14 106).

Erfindungsgemäß und zur Lösung der Aufgabe soll ein Gebläse unterhalb der Transportebene des Kettenförderers sowie im Bereich des Heißgasmastes angeordnet und als Druckgebläse mit auf die Transportebene gerichtetem Gebläsestrahl ausgebildet sein. Wenn der palettierte Gutstapel mit der dar- übergezogenen Schrumpfhaube in den Bereich des Heißgasmastes gelangt, wird das Gebläse eingeschaltet und bläht die Schrumpfhaube während des Einschrumpfens auf.

Im folgenden wird ein in der Zeichnung dargestelltes Ausführungsbeispiel der Erfindung erläutert ; die einzige Figur zeigt in schematischer Darstellung und teilweise eine Seitenansicht einer Schrumpfvorrichtung für palettierte Gutstapel, die mit einer Schrumpfhaube überzogen sind.

Auf einem Kettenförderer 1, dessen im einzelnen nicht dargestellte Bahnen eine Transportebene 2 bilden, wird ein Gutstapel 3 auf einer Palette 4 in Richtung des Pfeils 5 transportiert. Die bahnenweise angeordneten Ketten des Kettenförderers 1 werden über nicht dargestellte Umlenkeinrichtungen geführt und in einer unterhalb der Transportebene 2 liegenden Ebene in Richtung des Pfeils 6 zurückgeführt.

Über den Gutstapel 2 ist im Bereich einer anderen Station eine Schrumpfhaube 7 gezogen, deren freier Öffnungsrand 8 zwischen den Stützfüßen 9 der Palette 4 und den Bahnen des Kettenförderers 1 eingeklemmt wurde.

Die Palette 4 mit dem Gutstapel 3 und der Schrumpfhaube 7 wird vom Kettenförderer 1 bis in den Bereich einer Schrumpfeinrichtung 10 gebracht, welche einen Träger 11 für einen daran um eine vertikale Achse schwenkbaren Arm 12 aufweist. Am freien Ende des Arms 12 ist ein Heißgasmast 13 aufgehängt, der sich bis in den Bereich der Palette 4 erstreckt. Der Heißgasmast 10 weist eine Reihe von nicht dargestellten Brennern auf, deren austretende Heißgasstrahlen 14 auf die Schrumpfhaube 7 gerichtet sind. Der Heißgasmast 13 kann vom Arm 12 um den Gutstapel 3 herumgefahren werden.

Unterhalb der Transportebene 2 des Kettenförderers 1 befindet sich ein Druckgebläse 15, dessen Gebläsestrahl 16 auf die Transportebene 2 und damit gegen die Unterseite der Palette 4 gerichtet ist.

Wenn sich die Palette 4 mit dem Gutstapel 3 über dem Druckgebläse 15 befindet, wird das Druckgebläse 15 in Betrieb genommen. Der Gebläsestrahl 16 setzt den von der Schrumpfhaube 7 umschlossenen Raum unter Überdruck und bläht die Schrumpfhaube 7 in der dargestellten Weise auf.

Zum Einschrumpfen der Schrumpfhaube 7 werden die Brenner des Heißgasmastes 13 gezündet, und wird der Heißgasmast 13 um den Gutstapel 3 herumgeführt. Wegen des Abstandes der Schrumpfhaube 7 von den zum Gutstapel 3 zusammengestellten Stückgütern, die ihrerseits wieder verpackt sein können, bleibt die Erwärmung der Verpackung dieser Stückgüter gering und eine Verschweißung des Schrumpfhaubenmaterials mit dem Verpackungsmaterial wird verhindet. Dazu trägt auch die Kühlwirkung der vom Druckgebläse 15 geförderten Luft bei.

Im Bereich der Kanten des Gutstapels 3 können die Brenner des Heißgasmastes 13 mit verringerter Leistung arbeiten, um ein Verschweißen des Schrumpfhaubenmaterials mit dem Verpackungsmaterial der Stückgüter in diesen Bereichen zu verhindern.

## Patentansprüche

1. Verfahren zum Einschrumpfen einer Schrumpfhaube (7), die über einen insbesondere palettierten Gutstapel (3) gezogen wird und mit ihrem freien Öffnungsrand (8) am unteren Ende des Gutstapels (3) oder an der Palette (4) festgelegt wird sowie dann von außen mit Wärmeenergie beaufschlagt wird, dadurch gekennzeichnet, daß der von der Schrumpf haube (7) umschlossene Raum mit Frischluft unter Überdruck gesetzt wird, bis die Schrumpfhaube (7) sich aufbläht, wobei der Überdruck Beringer ist als die zu erwartenden Schrumpfspannungen, und daß die Schrumpfhaube (7) dann unter Aufrechterhaltung des Überdrucks von außen mit Wärmeenergie beaufschlagt wird.

2. Verfahren nach Anspruch 1, dadurch gekennzeichnet, daß der freie Öffnungsrand (8) der Schrumpfhaube (7) unter der Palette (4) festgelegt wird und daß Begen die Unterseite der Palette (4) ein Luftstrahl (16) geblasen wird.

3. Verfahren nach Anspruch 2, dadurch gekennzeichnet, daß der freie Öffnungsrand (8) der Schrumpfhaube (7) zwischen der Unterseite der Palette (4) und den Bahnen (2) eines Kettenförderers (1) eingeklemmt wird.

4. Verfahren nach einem der Ansprüche 1 bis 3, dadurch gekennzeichnet, daß die Wärmeenergie mit einem Heißgasstrahl (14) zugeführt wird.

5. Verfahren nach einem der Ansprüche 1 bis 4, dadurch gekennzeichnet, daß die Zufuhr von Wärmeenergie im Bereich der Kanten des Gutstapels (3) reduziert wird.

6. Vorrichtung zur Durchführung des Verfahrens nach einem der Ansprüche 1 bis 5 mit einem Kettenförderer (1), einem im Bereich des Kettenförderers (1) angeordneten Heißgasmast (10, 13), dadurch gekennzeichnet, daß im Bereich des Heißgasmastes(10, 13)undunterhalbderTransportebene (2) des Kettenförderers (1) ein Gebläse angeordnet und als Druckgebläse (15) mit auf die Transportebene (2) gerichtetem Gebläsestrahl (16) ausgebildet ist.

## Claims

1. A method of shrinking a shrinkable hood (7) which is drawn over a stack of goods (3), in particular a palletized stack of goods, and is secured with its free opening edge (8) on the lower end of the stack of good (3) or on the pallet (4) and is then acted upon with heat energy from outside, characterized in that the space enclosed by the shrinkable hood (7) is subjected to overpressure by fresh air until the shrinkable hood (7) bulges out, the overpressure being less that the shrinkage tenzion to be expected, and the shrinkable hood (7) is then acted upon with heat energy from the outside while maintaining the overpressure.

2. A method according to Claim 1, characterized in that the free opening edge (8) of the shrinkable hood (7) is secured below the pallet (4), and an air jet (16) is blown against the underside of the pallet (4).

3. A method according to Claim 2, characterized in that the free opening edge (8) of the shrinkable hood (7) is gripped between the underside of the pallet (4) and the tracks of a chain conveyor (1).

4. A method according to any on of Claims 1 to 3, characterized in that the heat energy is supplied by a hot-gas jet.

5. A method according to any one of Claims 1 to 4, characterized in that the supply of heat energy is reduced in the region of the edges of the stack of goods (3).

6. An apparatus for performing the method according to any one of Claims 1 to 5, with a chain conveyor (1) [and) a hot-gas mast (10, 13) disposed in the region of the chain conveyor (1), characterized in that a blower is disposed in the region of the hot-gas mast (10, 13) and below the conveying plane of the chain conveyor (1) and is constructed as a pressure blower with a blower jet (16) directed onto the conveying plane (2).

## Revendications

1. Procédé pour la rétraction d'une housse rétractable (7) que l'on glisse par dessus une pile d'articles, en particulier palettisée (3) et que l'on fixe par son bord libre d'ouverture (8) à l'extrémité inférieure de la pile d'articles (3) ou à la palette et à laquelle on applique alors de l'énergie thermique de l'extérieur, caractérisé en ce que l'on met sous surpression l'espace délimité par la housse rétractable par air frais jusqu'à ce que la housse rétractable (7) se gonfle, la surpression étant inférieure aux contraintes de rétraction à prévoir, et en ce qu'alors on amène de l'énergie thermique de l'extérieur à la housse rétractable en maintenant la surpression.

2. Procédé selon la revendication 1, caractérisé en ce que l'on fixe sous la palette (4) le bord libre d'ouverture (8) de la housse rétractable (7), et en ce que l'on souffle un jet d'air (16) contre le côté inférieur de la palette (4).

3. Procédé selon la revendication 2, caractérisé en ce que l'on enserre le bord libre d'ouverture (8) de la housse rétractable (7) entre le côté inférieur de la palette (4) et les voies (2) d'un transporteur à chaînes (1).

4. Procédé selon l'une des revendications 1 à 3, caractérisé en ce que l'on apporte l'énergie thermique avec un jet de gaz chaud (14).

5. Procédé selon l'une des revendications 1 à 4, caractérisé en ce que l'on réduit l'apport d'énergie thermique dans la région des bords de la pile d'articles (3).

6. Dispositif pour la mise en oeuvre du procédé selon l'une des revendications 1 à 5, muni d'un transporteur à chaînes (1), d'un mât à gaz chaud (10, 13) disposé dans la région du transporteur à channes (1), caractérisé en ce que dans la région du mât à gaz chaud (10, 13) et en dessous du plan de transport (2) du transporteur à chaînes (1) est disposé un ventilateur et en ce qu'il est conçu sous forme de ventilateur soufflant (15) dont le jet (16) est dirigé sur le plan de transport (2).
